# EUROPÄISCHE PATENTSCHRIFT

(11) **EP 0 085 131 B1**
(45) Veröffentlichungstag und Bekanntmachung des Hinweises auf die Patenterteilung: **27.12.1984**
(21) Anmeldenummer: 82101426.3
(22) Anmeldetag: 25.02.1982
(51) Int. Cl.: F28D 7/00, C10J 3/86, F22B 1/18

(54) **Warmeübertrager zum Kühlen von mit festen Teilchen verunreinigten Gasen**
Heat-transfer apparatus for cooling gases contaminated with particles
Dispositif de transfert de chaleur pour refroidir des gaz infectés de particules solides

(30) Priorität: 03.02.1982 CH 646/82
(43) Veröffentlichungstag der Anmeldung: 10.08.1983
(73) Patentinhaber: GEBRÜDER SULZER AKTIENGESELLSCHAFT, CH-8401 Winterthur (CH)
(72) Erfinder: Ziegler, Georg, CH-8404 Winterthur (CH)
(74) Vertreter: Sparing Röhl Henseler Patentanwälte

## Beschreibung

Die Erfindung betrifft einen Wärmeübertrager nach dem Oberbegriff des Anspruchs 1. Die unter Artikel 54, Absatz 3 EPÜ fallende EP-A Nr. 0077851 betrifft einen solchen Wärmeübertrager. Es hat sich bei diesem Wärmeübertrager gezeigt, dass im Fall von Wartungsarbeiten der Zugang zu den Wärmeübertragungsflächen, die wegen der Verunreinigung der Gase Ablagerungen von festen Teilchen ausgesetzt sind, verhältnismässig kompliziert und aufwendig ist.

Es istAufgabe der Erfindung, einen Wärmeübertrager der eingangs genannten Art so zu verbessern, dass er konstruktiv einfacher und wartungsfreundlicher ist als der früher angemeldete. Diese Aufgabe wird erfindungsgemäss-durch die Merkmale gemäss dem Kennzeichen des Anspruchs 1 gelöst. Nach dem Ausbauen des Fallschachtes kann dieser von oben und von unten her eingesehen und notfalls zwecks Reinigung durchstossen werden. Der dem Fallschacht benachbarte Steigschacht kann bzw. die benachbarten Steigschächte können - nach dem Ausbauen des Fallschachtes-vom befahrbaren Fallschachtraum her leicht eingesehen und ggf. gewartet werden.

Eine weitere Verbesserung der Zugänglichkeit der Steigschacht-Wärmeübertragungsflächen wird mit der Gestaltung nach Anspruch 2 erreicht, indem durch Anwenden von zwei oder mehreren Steigschächten deren Querschnitte flacher werden, als wenn nur ein einziger vorgesehen würde.

Durch die Aufhängung der Fallschachtwände gemäss Anspruch 3 wird das Ausziehen des Fallschachtes möglich, ohne dass am Oberteil des Druckbehälters Trennarbeiten ausgeführt werden müssen.

Anspruch 4 bringt den weiteren Vorteil, dass Aussenflächen der Fallschachtwände gleichzeitig eine Wand eines oder mehrerer Steigschächte bilden. Diese Wände sind besonders leicht zu warten.

Während der Wärmeübertrager nach Anspruch 1 die Möglichkeit bietet, eine den Wärmeübertrager z.B. mit Wasser speisende Leitung vom Oberteil her durch den Fallschacht zu führen, gestattet Anspruch 5, auf eine solche Falleitung zu verzichten, was aber bedingt, dass zum Herausziehen des Fallschachtes die Umlenkkammer begangen und die dort vorgesehene, nachgiebige Verbihdungsleitung zum Verteiler getrennt werden kann.

Anspruch 6 bringt eine konstruktive Vereinfachung.

Durch die Unterteilung in zwei Gruppen gemäss Anspruch 7 lässt sich der ausgebaute Fallschacht mit verhältnismässig geringem Aufwand zur Inspektion, Reinigung und/oder Reparatur öffnen, und zwar durch Auftrennen von nur zwei geraden Längsnähten und einer Umfangsnaht des Fallschachtes.

Nach Anspruch 8 werden die Dehnungsprobleme an den Wandflächen des Steigschachtes oder der Steigschächte so gelöst, dass Russbläser leicht von der Seite her durch die Wände der Druckgefässes und des Steigschachtes bzw. der Steigschächte hindurch geführt werden können.

Die Erfindung wird nun an einem in der Zeichnung schematisiert dargestellten Ausführungsbeispiel näher erläutert. Es zeigen:
Fig. 1 einen Vertikalschnitt nach der Linie 1-1 in Fig. 2 durch einen oberen und einen unteren Bereich eines erfindungsgemässen Wärmeübertragers,
Fig. 2 einen Vertikalschnitt nach der gebrochenen Linie 11-11 in Fig. 1,
Fig. 3 einen Horizontalschnitt nach der Linie III-111 in Fig. 2,
Fig. 4 einen weiteren Horizontalschnitt nach der Linie IV-IV in Fig. 1, und
Fig. 5 einen partiellen Horizontalschnitt nach der Linie V-V in Fig. 1.

Der in Fig. 1 und 2 herausgeschnittene mittlere Bereich des Wärmeübertragers hat die mehrfache Länge des dargestellten oberen oder unteren Bereiches.

Ein den Wärmeübertrager enthaltender zylindrischer Druckbehälter 1 besteht aus einem Oberteil 2 und einem Unterteil 3; die beiden Teile sind über Flansche 4, 5 miteinander dicht verbunden. Der Oberteil 2 weist seitlich zwei einander gegenüberliegende Eintrittsstutzen 7 und 8 auf, die der Zufuhr von zu kühlenden, mit festen Teilchen verunreinigten Gasen dienen. Parallel zur gemeinsamen Achse der Eintrittsstutzen 7 und 8 durchdringen zwei Sammler 10 und 11 aus entgegengesetzten Richtungen den Oberteil 2 und erstrecken sich fast bis zur gegenüberliegenden Wand des Oberteils. Am Sammler 10 sind zwei Rohrreihen 12 und 13 und am Sammler 11 zwei Rohrreihen 14 und 15 angeschlossen, wobei jede Rohrreihe aus vertikalen, geraden Rohren besteht. Die Rohre der Rohrreihen 14 und 15 münden mit ihren unteren Enden in einen oberen Verteiler 16 und jene der Rohrreihen 12 und 13 in einen unteren Verteiler 17.

Nahe den beiden Enden der Rohrreihen 14 und 15 ist zwischen deren äussersten Rohren ein Rohr 19 am Sammler 11 angeschlossen, das mit seinem unteren Ende in den Verteiler 16 mündet. Nahe den beiden Enden der Rohrreihen 12 und 13 ist in gleicher Weise ein Rohr 22 am Sammler 10 angeschlossen, das in den unteren Verteiler 17 mündet. Nahe den beiden Enden der Rohrreihen 12 und 15 ist zwischen deren äussersten Rohren ein Rohr 20 vorgesehen, das - wie die beiden Rohre 19 - mit seinem oberen Ende in den Sammler 11 und mit seinem unteren Ende in den oberen Verteiler 16 mündet. Einander benachbarte Rohre der aussenliegenden Rohrreihen 14 und 13 sind jeweils über Stege 23 dicht miteinander verschweisst, so dass sie zwei Längswände eines Fallschachtes 25 bilden. Zum Bilden der Querwände des einen rechteckigen Querschnitt aufweisenden Fallschachtes 25 sind jeweils die beiden äussersten Rohre der Rohrreihen 13, 12, 15 und 14 mit den dazwischenliegenden Rohren 22, 20 und 19 über Stege 24 dichtverschweisst. Die in dem Fallschacht 25 parallel zu den Rohrreihen 13 und 14 verlaufenden Rohrreihen 12 und 15 bilden Zwischenwände, deren Rohre Längsflossen aufweisen, die gegeneinander gerichtet, aber nicht miteinander verschweisst sind.

Im Bereich der Eintrittsstutzen 7 und 8 sind jeweils die beiden äussersten Rohre der Rohrreihen 12,13,14 und 15, die beiden zweitäussersten Rohre der Rohrreihen 12 und 15 sowie die Rohre 19, 20 und 22 derart räumlich nach aussen ausgebogen, dass sie der Innenkontur des benachbarten Eintrittsstutzens 7 oder 8 in geringem Abstand folgen und im wesentlichen kreiszylindrische Querschnitte für das Passieren der abzukühlenden Gase begrenzen. Dabei sind also pro Eintrittsstutzen jeweils vier vom Sammler 10 ausgehende Rohre in die eine - in Fig. 2 sichtbare - mediane Stutzenhälfte und fünf vom Sammler 11 ausgehende Rohre in die andere mediane Stutzenhälfte gelegt, wie dies am besten aus Fig. 3 ersichtlich ist. In Fig. 2 sind im Bereich des Eintrittsstutzens 7 fünf statt vier Rohre gezeichnet, um auch die Situation unterhalb des Sammlers 11 darzustellen.

Die die Begrenzungswände des Fallschachtes 25 bildenden Rohre sind nur bis zur Höhe H hinunter miteinander dicht verschweisst. Von dort abweisen sie keine Stege und die Rohre der Rohrreihen 12 und 15 auch keine Flossen mehr auf. Somit ist unterhalb der Höhe H eine Umlenkkammer 26 gebildet, aus der die Gase unbehindert seitlich austreten können. Wenig oberhalb des Verteilers 16 sind dachförmig Bleche 27 angeordnet, die die Verteiler 16 und 17 vor einer Ablagerung von festen Teilchen schützen und gleichzeitig symmetrische Strömungsverhältnisse in der Umlenkkammer 26 schaffen.

Im Bereich des Oberteils 2 erstrecken sich die Stege 23 und 24 zwischen den den Fallschacht 25 begrenzenden Rohren bis auf die Höhe h. Im Bereich des oberen Endes dieser Stege ist an den Längswänden des Schachtes 25 eine kreiszylindrisch gebogene Blechhaube 28 dicht angeschlossen, die an ihren beiden Stirnkanten mit je einem Kreissegment 29 aus Blech verschweisst ist. Die Sehnen des Segmentes 29 schliessen an den Querwänden des Fallschachtes 25 an. Die Blechhaube 28 und die Längswände des Fallschachtes sind aussen bis auf eine Höhe h' hinunter mit einer Isolation 33 versehen.

In den Eintrittsstutzen 7 und 8 steckt zwischen diesen und den nach deren Innenkontur gebogenen Rohren je eine Hülse 30, deren äusseres Ende mit einem nach aussen gerichteten Flansch 31 versehen ist. Das innere Ende dieser Hülsen 30 ist gasdicht jeweils an das äusserste Rohr der Rohrreihen 13 und 14 des Fallschachtes angeschlossen, wobei je Hülse zwei Kreisabschnitte 32 aus Blech eingesetzt sind. Die Hülsen 30 weisen eine Balgpartie 34 auf, die Wärmedehnungsdifferenzen aufnimmt. Zwischen den in die Eintrittsstutzen 7 und 8 gebogenen Rohren und der Hülse 30 ist eine erhärtende Isoliermasse eingebracht, die auch die Zwischenräume zwischen den Rohren füllt und damit diese Rohre grösstenteils von dem die Stutzen 7 und 8 durchströmenden Gas abschirmt.

Im Unterteil 3 des Druckbehälters 1 sind in einer zur gemeinsamen Achse der Eintrittsstutzen 7 und 8 rechtwinkligen Ebene zwei Austrittsstutzen 36 und 37 für die abgekühlten Gase angeordnet. Oberhalb der beiden, ebenfalls auf einer gemeinsamen Achse liegenden Austrittsstutzen 36 und 37 und unterhalb des Flansches 5 des Unterteils 3 wird der Druckbehälter 1 von zwei zu den Austrittsstutzen 36 und 37 parallelen, aber seitlich versetzt zur Druckbehälterachse angeordneten Eintrittskollektoren 38 und 38' durchdrungen, die nahe vor der durch die Rohrreihe 14 bzw. 13 gebildeten Längswand des Fallschachtes 25 enden. Ausser der Druckbehälterwand durchdringen die Eintrittskollektoren 38 und 38' je eine im Druckbehälter 1 angebrachte Blechwand 39. Wie Fig. 4 zeigt, bilden die beiden Blechwände 39 zusammen mit vier schmalen Blechwänden 40, vier schmalen Blechwänden 41 und zwei Blechwänden 42 einen Schacht mit kreizförmigem Grundriss. Im mittleren Bereich dieses Schachtes verläuft der durch die dicht verschweissten Rohre gebildete Fallschacht 25. Beiderseits des Fallschachtes verbleibt somit innerhalb des kreuzförmigen Schachtes je eine einen Steigschacht 46 bzw. 46' bildende Tasche. In jedem Steigschacht 46 und 46' sind drei Rohrtafeln 47 angeordnet, die aus je fünf mäanderförmig gebogenen Rohren 48 bestehen (Fig. 2). Diese Rohre 48 sind mit ihren oberen Enden an den im zugehörigen Steigschacht befindlichen Eintrittskollektor 38 bzw. 38' angeschlossen. Die unteren Enden der Rohre 48 sind dementsprechend an zwei Austrittskollektoren 58, 58' angeschlossen. Die Achsen dieser Kollektoren 58 und 58' sind parallel zu den Eintrittsstutzen 7 und 8, jedoch seitlich versetzt bezüglich der Druckbehälterachse angeordnet. Die Kollektoren 58 und 58' durchdringen den Unterteil 3 des Druckbehälters sowie je eine Blechwand 40 des zugehörigen Steigschachtes 46 bzw. 46'.

Jeweils im Bereich der vertikalen Schenkel der mäanderförmig gebogenen Rohre 48 werden diese durch Träger 50 gestützt, die an zwölf Zugbändern 51 aufgehängt sind (Fig. 2). Diese Zugbänder 51 sind an vier Paaren von Kragarmen 53 aufgehängt, die am oberen Rande des Unterteils 3 im Druckbehälter 1 angeschweisst sind und die Blechwände 39 durchdringen. Oberhalb der Befestigungsstelle der zwölf Zugbänder 51 an den Kragarmen 53 sind die beiden Steigschächte 46 und 46' durch Deckbleche 55 verschlossen, die sich von den Blechwänden 39 ausgehend bis nahe an die Längswände des Fallschachtes 25 heran erstrecken. Auf der Höhe der Austrittsstutzen 36 und 37 weisen die Blechwände 39 rechteckige Öffnungen 56 auf. Im Bereich der Verteiler 16 und 17 gehen die Blechwände 39 und 42 in geneigte Blechwände 39' bzw. 42' über, an die in einer Durchdringungslinie 60 ein zylindrisches Teil 62 anschliesst, das mit einem vertikalen Stutzen 64 des Druckbehälters 1 verbunden ist. Die Blechwände 39, 40, 41 und 42 weisen, über die Höhe des Schachtes verteilt, mehrere nach aussen aufgeworfene Dehnfalten 66 auf, die im Querschnitty-förmig ausgebildet sind und in etwa dreieckigen Stutzen 68 gelagert sind. Auf ihrer Innenseite sind die Dehnfalten 66 durch je ein einseitig angeschweisstes Deckband 69 überbrückt.

Die Blechwände 39, 40, 41 und 42, die Deckbleche 55, die geneigten Blechwände 39', 42' und das zylindrische Teil 62 sind aussen mit einer Isolierstoffschicht 70 versehen.

An die Verteiler 16 und 17 sind auf deren Unterseite je eine Dehnschlaufe 72 bzw. 73 angeschlossen, die aus je drei parallelen Schenkeln und diesen verbindenden Bögen 74 besteht. Der letzte Schenkel der beiden Dehnschlaufen durchstösst eine der beiden Blechwände 42' und den Druckbehälter 1. Die Schenkel sind an eine nicht gezeichnete Speiseleitung angeschlossen.

Da sich die Blechwände 39, 40, 41 und 42 wegen der Dehnfalten 66 praktisch nicht in Längsrichtung des Wärmeübertragers gegenüber der Behälterwand verschieben, lassen sich Russbläser 78 anbringen, die den Unterteil 3 des Druckbehälters 1 und die Blechwände 39 durchdringen und von denen in Fig. 1 und 4 nur zwei gezeigt sind. Sie können fest, drehbar und/oder in ihrer Längsrichtung verschiebbar angeordnet sein. Solche Russbläser 78 oder auch eine Kugelregenanlage lassen bzw. lässt sich auch im oberen Bereich des Fallschachtes 25 anbringen. Dort spielt das Dehnproblem praktisch keine Rolle.

Der Wärmeübertrager funktioniert wie folgt:
Er wird über die Eintrittsstutzen 7 und 8 mit zu kühlenden, noch feste Verunreinigungen enthaltenden Gasen beschickt. Diese Gase strömen durch den Fallschacht 25 nach unten, an dessen unterem Ende der grösste Teil der festen Teilchen den Dachblechen 27 entlang nach aussen gleitet und in den von den geneigten Blechwänden 39' und 42' gebildeten Trichter fällt. Aus diesem Trichter können die festen Teilchen über den Stutzen 64 des Behälters 1 periodisch, ggf. auch kontinuierlich, abgeführt werden. In der Umlenkkammer 26 werden die im Fallschacht 25 strömenden Gase nach oben umgelenkt, wobei eine zusätzliche Abscheidewirkung erzielt wird. Die nun nur noch Teilchen mit sehr kleiner Sinkgeschwindigkeit enthaltenden Gase strömen durch die Steigschächte 46 und 46' nach oben. Sie verlassen den Wärmeübertrager über die rechteckigen Öffnungen 56 in den Blechwänden 39 und durch die Austrittsstutzen 36 und 37.

Im Wärmeübertrager wird fühlbare Wärme der über die Eintrittsstutzen 7 und 8 zugeführten Gase an ein Medium übertragen, das im beschriebenen Ausführungsbeispiel Wasser bzw. Wasserdampf ist. Das zu verdampfende Wasser gelangt über die Dehnschlaufen 72 und 73 in den Verteiler 16 bzw. 17. Es strömt dann, vorzugsweise im Naturumlauf, durch die vertikalen Rohre des Fallschachtes 25 - dabei mindestens teilweise verdampfend - zu den Sammlern 10 und 11. Über diese Sammler verlässt es den Druckbehälter 1 und gelangt zu einem Wasserabscheider oder zur Trommel eines Trommelkessels. Der im Abscheider bzw. in der Trommel abgeschiedene Dampf wird über die Eintrittskollektoren 38 und 38' den Rohren 48 der Rohrtafeln 47 zugeleitet, in denen er überhitzt wird. Über die Austrittskollektoren 58 und 58' verlässt der Dampf den Druckbehälter 1 und wird nicht gezeichneten Verbrauchern zugeführt.

Im Zwischenraum zwischen den geneigten Blechwänden 39' einerseits und dem Unterteil 3 des Druckbehälters 1 andererseits setzen sich praktisch keine festen Teilchen ab. Etwaige geringe Mengen solcher Teilchen können leicht von Hand ausgetragen werden, da dieser Zwischenraum über die Austrittsstutzen 36 und 37 zugänglich ist.

Zwecks Wartung des Wärmeübertragers werden das Oberteil 2 und das Unterteil 3 durch Lösen der Verbindung der Flansche 4 und 5 voneinander getrennt. Nachdem je ein Schenkel der Dehnschlaufen 72 und 73 durchschnitten worden ist, wird das Oberteil 2 mitsamt dem an den Sammlern 20 und 11 hängenden Rohrsystem nach oben herausgezogen. Damit wird der vom Fallschacht erfüllt gewesene Raum begehbar, und es lassen sich von diesem Raum her die Steigschächte 46 und 46' sowie die Rohrtafeln 47 leicht inspizieren und Wartungsarbeiten ausführen. Will man auch in den Fallschacht 25 Einblick nehmen, so lassen sich die Stege 24 zwischen den beiden äussersten Rohren der Rohrreihe 12 einerseits und den beiden Rohren 20 andererseits in Längsrichtung aufschneiden, so dass der Fallschacht 25 sich wie die Schale einer Auster auseinanderspreizen lässt. Die untereinander nicht verbundenen Rohre der Rohrreihen 12 und 15 lassen sich auseinanderbiegen, so dass auch die Innenseiten der aus den Rohrreihen 13 und 14 gebildeten Längswände des Fallschachtes 25 inspiziert werden können.

Abweichend von dem gezeichneten Ausführungsbeispiel kann das Oberteil 2 des Druckbehälters 1 an einem Traggerüst derart aufgehängt sein, dass sich zwecks Revision das Unterteil 3 gegen unten wegbewegen lässt. Das Unterteil 3 wird dabei zweckmässig aus mehreren trennbaren Schüssen gebildet, damit das Traggerüst weniger hoch gebaut werden muss. Vorzugsweise werden dabei in den einzelnen Schüssen diesen zugeordnete, voneinander getrennte Heizflächen angeordnet, so dass zur Demontage des Wärmeübertragers innerhalb des Druckbehälters zwischen den Schüssen keine Rohrverbindungen gelöst werden müssen.

Alternativ können die Austrittsstutzen 36 und 37 auch im unteren Abschnitt des Unterteils 3 angebracht werden. Insbesondere im Kombination mit einer solchen Anordnung können dann die Deckbleche 55 mit ihrer Isolation 70 und die Öffnungen 56 in den Blechwänden 39 weggelassen werden, so dass die gekühlten Gase aus den Steigschächten 46 und 46' nach oben ausströmen, wobei der Druckbehälter 1 als Ganzes gleichmässiger erwärmt wird.

Anstelle der seitlichen Wasserzufuhr zu den Verteilern 16 und 17 ist es auch möglich, das Wasser oder ein anderes Medium über eine oder mehrere, innerhalb des Druckbehälters 1 angeordnete und das Oberteil durchdringende Falleitung(en) zuzuführen.

## Patentansprüche

1. Wärmeübertrager zum Kühlen von mit festen Teilchen verunreinigten Gasen, wie Synthesegas, mit in einem zylindrischen Druckbehälter (1) angeordnetem, Wärmeübertragungsflächen aufweisendem Fallschacht (25) und mindestens einem weitere Wärmeübertragungsflächen aufweisenden Steigschacht (46), wobei die Steigschachtwände die Wände des Fallschachtes umgeben und wobei am unteren Ende der Schächte eine entleerbare Umlenkkammer (26) angeordnet ist, dadurch gekennzeichnet, dass der Druckbehälter aus einem Oberteil (2) und einem mit diesem gasdicht verbindbaren Unterteil (3) besteht, dass die Steigschachtwände am Unterteil aufgehängt sind und dass die Wände des Fallschachtes (25) mit allen im Fallschacht enthaltenen Heizflächen relativ zu dem von den Steigschachtwänden umschlossenen Raum ausziehbar sind.

2. Wärmeübertrager nach Anspruch 1, dadurch gekennzeichnet, dass die Steigschachtwände zwei parallele, durch den Fallschacht voneinander getrennte Züge umschliessen.

3. Wärmeübertrager nach einem der Ansprüche 1 oder 2, dadurch gekennzeichnet, dass die Wände des Fallschachtes am Oberteil des Druckbehälters aufgehängt sind.

4. Wärmeübertrager nach einem der Ansprüche 1 bis 3, dadurch gekennzeichnet, dass die Wände des Fallschachtes aus miteinander dicht verbundenen Rohren eines Verdampfers gebildet sind.

5. Wärmeübertrager nach Anspruch 4, dadurch gekennzeichnet, dass die Rohre des Verdampfers an ihrem unteren Ende mit mindestens einem Verteiler verbunden sind, an den über einen nachgiebigen Leitungsabschnitt eine die Steigschachtwand und die Behälterwand durchdringende Speiseleitung angeschlossen ist.

6. Wärmeübertrager nach Anspruch 5, dadurch gekennzeichnet, dass im Fallschacht Zwischenwände bildende Rohre vorgesehen sind, deren untere Enden ebenfalls an dem Verteiler angeschlossen sind.

7. Wärmeübertrager nach Anspruch 4, mit zwei Verteilern und zwei Sammlern, dadurch gekennzeichnet, dass die die Fallschachtwände und die Zwischenwände bildenden Rohre in zwei Gruppen geteilt sind und die eine Gruppe an den einen Verteiler und den einen Sammler und die andere Gruppe an den anderen Verteiler und den anderen Sammler angeschlossen sind.

8. Wärmeübertrager nach einem der Ansprüche 1 bis 7, dadurch gekennzeichnet, dass die Steigschachtwände zum Aufnehmen von gegenüber der Druckbehälterwand unterschiedlichen Wärmedehnungen in Vertikalrichtung nachgiebig ausgebildet sind und an mehreren, über die Höhe des Druckbehälters verteilten Stellen mit der Druckbehälterwand höhenfest verbunden sind.

## Revendications

1. Transmetteur de chaleur pour refroidir des gaz souillés par des particules solides, tels que des gaz de synthèse, comprenant un puits de descente (25) logé dans un réservoir cylindrique de pression (1 ) et présentant des surfaces de transfert thermique, ainsi qu'au moins un puits ascendant (46) comportant d'autres surfaces de transfert thermique, les parois du puits ascendant entourant les parois du puits de descente et une chambre de dérivation (26) vidable étant située à l'extrémité inférieure desdits puits, caractérisé par le fait que le réservoir de pression (1 ) se compose d'une partie supérieure (2) et d'une partie inférieure (3) pouvant être reliée à cette dernière d'une manière étanche aux gaz, par le fait que les parois du puits ascendant sont suspendues à la partie inférieure, et par le fait que les parois du puits de descente (25) peuvent, conjointement à toutes les surfaces de chauffage renfermées par ledit puits de descente, être déployées par rapport à l'espace entouré par les parois du puits ascendant.

2. Transmetteur de chaleur selon la revendication 1, caractérisé par le fait que les parois du puits ascendant entourent deux carneaux parallèles séparés l'un de l'autre par le puits de descente.

3. Transmetteur de chaleur selon l'une des revendications 1 ou 2, caractérisé par le fait que les parois du puits de descente sont suspendues à la partie supérieure du réservoir de pression.

4. Transmetteur de chaleur selon l'une des revendications 1 à 3, caractérisé par le fait que les parois du puits de descente sont formées par des tubes d'un évaporateur reliés hermétiquement les uns aux autres.

5. Transmetteur de chaleur selon la revendication 4, caractérisé par le fait que les tubes de l'évaporateur sont reliés, par leur extrémité inférieure, à au moins un répartiteur auquel un conduit d'alimentation traversant la paroi du puits ascendant et la paroi du réservoir est raccordé par l'intermédiaire d'un tronçon souple de conduit.

6. Transmetteur de chaleur selon la revendication 5, caractérisé par le fait que, dans le puits de descente, sont prévus des tubes qui forment des cloisons intermédiaires et dont les extrémités inférieures sont également raccordées au répartiteur.

7. Transmetteur de chaleur selon la revendication 4, avec deux répartiteurs et deux collecteurs, caractérisé par le fait que les tubes formant les parois du puits de descente et les cloisons intermédiaires sont scindés en deux groupes, l'un de ces groupes étant raccordé à l'un des répartiteurs et à l'un des collecteurs, l'autre groupe étant relié à l'autre répartiteur et à l'autre collecteur.

8. Transmetteur de chaleur selon l'une des revendications 1 à 7, caractérisé par le fait que les parois du puits ascendant sont réalisées souples dans le sens vertical, afin d'absorber des dilatations thermiques différentes par rapport à la paroi du réservoir de pression, et sont reliées à hauteur fixe à cette paroi du réservoir de pression, en plusieurs zones réparties sur la hauteur dudit réservoir de pression.

## Claims

1. A heat exchanger for cooling gases, such as synthesis gas, contaminated with solid particles, comprising a down shaft (25) having heat-exchange surfaces and disposed in a cylindrical pressure vessel (1) and at least one riser shaft (46) having additional heat-exchange surfaces, the walls of the riser shaft surrounding the walls of the down shaft and an emptyable redirection chamber (26) being disposed at the bottom end of the shafts, characterised in that the pressure vessel (1) comprises a top part (2) and a bottom part (3) connectable in gas-tight manner to the top part, the walls of the riser shaft are suspended from the bottom part, and the walls of the down shaft (25) and all the heating surfaces therein can be pulled out relative to the space enclosed by the riser shaft walls.

2. A heat exchanger according to Claim 1, characterised in that the riser shaft walls surround two parallel sections separated from one another by the down shaft.

3. A heat exchanger according to Claim 1 or 2, characterised in that the walls of the down shaft are suspended from the top part of the pressure vessel.

4. A heat exchanger according to one of Claims 1 to 3, characterised in that the walls of the down shaft comprise evaporator tubes connected to one another in sealing-tight manner.

5. A heat exchanger according to Claim 4, characterised in that the evaporator tubes are connected at their bottom end to at least one inlet header, connected via a flexible pipe portion to a feed pipe extending through the riser shaft wall and the vessel wall.

6. A heat exchanger according to Claim 5, characterised in that the down shaft has tubes forming partition walls, the bottom ends of which are likewise connected to the inlet header.

7. A heat exchanger according to Claim 4, comprising two inlet headers and two outlet headers, characterised in that the tubes forming the walls of the down shaft and the partition walls are divided into two groups and one group is connected to one inlet header and one outlet header and the other group is connected to the other inlet header and the other outlet header.

8. A heat exchanger according to one of Claims 1 to 7, characterised in that the walls of the riser shaft are made flexible so as to absorb vertical heat expansion differing from that of the pressure vessel wall and are connected at fixed heights to the pressure vessel wall at a number of places distributed vertically up the pressure vessel.
